# EUROPÄISCHE PATENTSCHRIFT

(11) **EP 1 192 352 B1**
(45) Veröffentlichungstag und Bekanntmachung des Hinweises auf die Patenterteilung: **29.12.2004**
(21) Anmeldenummer: 00953005.6
(22) Anmeldetag: 05.07.2000
(51) Int. Cl.: F02M 55/00, F02M 55/02, F16L 39/00

(54) **KRAFTSTOFFEINSPRITZSYSTEM FÜR EINE BRENNKRAFTMASCHINE**
FUEL INJECTION SYSTEM FOR AN INTERNAL COMBUSTION ENGINE
SYSTEME D'INJECTION DE CARBURANT POUR MOTEUR THERMIQUE

(30) Priorität: 07.07.1999 DE 19931282
(43) Veröffentlichungstag der Anmeldung: 03.04.2002
(73) Patentinhaber: MTU Friedrichshafen GmbH, 88040 Friedrichshafen (DE)
(72) Erfinder: HEGNER, Ronald, D-88048 Friedrichshafen (DE)
(86) Internationale Anmeldenummer: PCT/EP2000/006283
(87) Internationale Veröffentlichungsnummer: WO 2001/004488

(56) Entgegenhaltungen:
- EP-A- 0 786 593
- DE-C- 462 273
- FR-A- 2 373 212
- FR-A- 2 379 235
- US-A- 5 239 964
- US-A- 5 611 373

## Beschreibung

Die Erfindung betrifft ein Kraftstoffeinspritzsystem für eine Brennkraftmaschine nach dem Oberbegriff des Anspruchs 1.

Kraftstoffeinspritzsysteme für Brennkraftmaschinen, insbesondere Dieselmotoren, die eine Hochdruckpumpe zur Förderung des Kraftstoffs aus einem Kraftstoffvorrat, eine Anzahl von Kraftstoffinjektoren zum Einspritzen des Kraftstoffs in den Brennraum der Brennkraftmaschine und eine die Hochdruckpumpe mit den Kraftstoffinjektoren verbindende und einen Hochdruckspeicher zum Vorhalten des von der Hochdruckpumpe unter hohem Druck geförderten einzuspritzenden Kraftstoffs enthaltende Kraftstoffhochdruckleitung enthalten (Common-Rail-Systeme), finden zunehmend Verbreitung. Ein wesentlicher Vorteil derartiger Kraftstoffeinspritzsysteme ist es, dass der Einspritzvorgang in Bezug auf Einspritzbeginn, Einspritzdauer und Massendurchsatz des eingespritzten Kraftstoffs pro Zeiteinheit sehr genau an den jeweiligen Drehzahl- und Lastzustand der Brennkraftmaschine angepasst werden kann. Zusätzlich zu der den Kraftstoff von der Hochdruckpumpe zu den Kraftstoffinjektoren fördernden und den Kraftstoff unter hohem Druck vorhaltenden Kraftstoffhochdruckleitung ist bei diesen Kraftstoffeinspritzsystemen noch eine Kraftstoffrücklaufleitung sowie eine Leckageleitung zur Rückführung von anfallenden Leckagemengen, welche an den Kraftstoffinjektoren bzw. aufgrund von Undichtigkeiten der Dichtstellen anfallen, vorgesehen. Diese zusätzlichen Kraftstoffleitungen vorzusehen ist an sich schon mit einem hohen Aufwand verbunden und insbesondere bei großvolumigen Dieselmotoren treten in Bezug auf die Anbringung der Leitungen am Motor wesentliche schwingungstechnische Probleme auf.

Eine Lösung zur Verringerung des Aufwands ist aus der EP 0 786 593 A 1 bekannt. Bei dem dargestellten Common-Rail-Einspritzsystem umgibt eine Leckageleitung die Kraftstoffhochdruckleitung. Die Leckageleitung ist als elastomere Muffe ausgeführt, welche bei der Montage über die entsprechenden Dichtstellen darübergezogen wird.

Aufgabe der vorliegenden Erfindung ist es, bei einem Common-Rail-Einspritzsystem die Verbindung der Kraftstoffhochdruckleitung mit dem Kraftstoffinjektor weiter zu vereinfachen.

Diese Aufgabe wird durch ein Kraftstoffeinspritzsystem mit den Merkmalen des Anspruchs 1 eingelöst.

Erfindungsgemäß ist es vorgesehen, dass die Kraftstoffhochdruckleitung, die Kraftstoffrücklaufleitung und die Leckageleitung in einer gemeinsamen Kraftstoffleitung mit jeweiligen voneinander durch Wandungen getrennten Strömungsquerschnitten für jede der Leitungen zusammengefasst sind. Zur Verbindung der gemeinsamen Kraftstoffleitung mit dem Kraftstoffinjektor ist gemäß der Erfindung ein Anschlusselement vorgesehen, welches eine Überschraubhülse, einen innenliegenden Verbindungskanal und einen äußeren Verbindungskanal aufweist.

Ein wesentlicher Vorteil des erfindungsgemäßen Kraftstoffsystems ist es, dass zur separaten Anbringung der Kraftstoffrücklaufleitung und der Leckageleitung erforderliche Befestigungsteile, Dichtungs- und Verbindungselemente entfallen. Damit wird einerseits das Risiko eines funktionellen Ausfalls von solchen Elementen vermieden und andererseits treten keine Schwierigkeiten in Bezug auf Schwingungsprobleme solcher Leitungen auf.

Über den innenliegenden Verbindungskanal im Anschlusselement entsteht eine Verbindung von der Leckageleitung zu einer Leckagekanalmündung des Kraftstoffinjektors, beziehungsweise entsteht über den äußeren Verbindungskanal eine Verbindung von der Kraftstoffrücklaufleitung zu einer Rücklaufkanalmündung des Kraftstoffinjektors.

Gemäß einer bevorzugten Ausführungsform der Erfindung ist es vorgesehen, dass die Kraftstoffinjektoren des Einspritzsystems jeweils einen mit einer Hochdruckkanalmündung zum Anschluss der Kraftstoffhochdruckleitung, einer Leckagekanalmündung zum Anschluss der Leckageleitung und einer Rücklaufkanalmündung zum Anschluss der Kraftstoffrücklaufleitung versehenen gemeinsamen Hochdruckanschluss aufweisen. Der Vorteil hiervon ist es, dass die Kraftstoffhochdruckleitung, die Leckageleitung und die Kraftstoffrücklaufleitung alle an einem gemeinsamen Anschluss unmittelbar am Kraftstoffinjektor angeschlossen sind, so dass im Zylinderkopf der Brennkraftmaschine keinerlei Kanäle zur Abführung von Rücklauf- oder Leckagemengen vom Kraftstoffinjektor vorgesehen werden müssen.

Eine besonders bevorzugte Ausführungsform der Erfindung sieht es vor, dass der gemeinsame Hochdruckanschluss an seiner Stirnseite eine zentral angeordnete Hochdruckkanalmündung zum Anschluss der Kraftstoffhochdruckleitung und an seinem Umfang in axialer Richtung voneinander beabstandet die Leckagekanalmündung zum Anschluss der Leckageleitung und die Rücklaufkanalmündung zum Anschluss der Rücklaufleitung aufweist, wobei die einzelnen Mündungen jeweils durch Dichtungselemente abgedichtet und von den anderen Mündungen getrennt sind.

Gemäß einer Weiterbildung hiervon ist es vorgesehen, dass das Dichtungselement der Hochdruckkanalmündung durch eine mit einem am Ende der Kraftstoffhochdruckleitung ausgebildeten Dichtungskonus zusammenwirkende Konusdichtung gebildet ist, und dass die die Leckagekanalmündung und die Rücklaufkanalmündung abdichtenden Dichtungselemente durch O-Ringe gebildet sind, welche mit der inneren Umfangsfläche einer der Leckageleitung und der Kraftstoffrücklaufleitung zugeordnete, in Axialrichtung voneinander beabstandete Strömungsquerschnitte aufweisenden Überschraubhülse zusammenwirken.

Gemäß einer bevorzugten Ausführungsform des erfindungsgemäßen Kraftstoffeinspritzsystems ist es vorgesehen, dass die gemeinsame Kraftstoffleitung durch drei koaxial angeordnete, einander umgebende Leitungsrohre gebildet ist, von denen das innere die Kraftstoffhochdruckleitung bildet, und wobei die Kraftstoffhochdruckleitung von einem inneren und einem äußeren Mantelrohr umgeben ist, welche jeweils einen Strömungsquerschnitt einschließen und die Kraftstoffrückleitung und die Leckageleitung bilden. Ein Vorteil hiervon ist es, dass die aufgrund der geforderten Hochdruckfestigkeit sehr massiv ausgeführte Kraftstoffhochdruckleitung einen stabilen Träger für die umgebenden Mantelrohre bildet. Hierdurch werden die Schwingungsprobleme entschärft.

Gemäß einer bevorzugten Ausführungsform ist es vorgesehen, dass die die Kraftstoffhochdruckleitung umgebenden Mantelrohre an ihrer inneren Oberfläche mit in Längsrichtung verlaufenden, die Strömungsquerschnitte von Kraftstoffrückleitung bzw. Leckageleitung bildenden Kanälen versehen sind.

Vorzugsweise ist es dabei vorgesehen, dass die die Kraftstoffhochdruckleitung umgebenden Mantelrohre an ihrer inneren Oberfläche zwischen den die Strömungsquerschnitte von Kraftstoffrückleitung bzw. Leckageleitung bildenden Kanälen Stege aufweisen, welche am Außenumfang der von dem betreffenden Mantelrohr umgebenen jeweiligen innen liegenden Leitung anliegen.

Im folgenden wird ein Ausführungsbeispiel der Erfindung anhand der Zeichnung erläutert.

Es zeigen:
- Figur 1: eine schematische Blockdarstellung eines Kraftstoffeinspritzsystems für eine Brennkraftmaschine nach einem Ausführungsbeispiel der Erfindung;
- Figur 2: einen etwas schematisierten Längsschnitt durch einen Kraftstoffinjektor, wie er bei dem beschriebenen Ausführungsbeispiel der Erfindung zur Anwendung kommen kann;
- Figur 3: eine Querschnittsansicht, welche den Anschluss einer die Kraftstoffhochdruckleitung, die Kraftstoffrücklaufleitung und die Leckageleitung zusammenfassenden gemeinsamen Kraftstoffleitung an einem Kraftstoffinjektor bei dem beschriebenen Ausführungsbeispiel zeigt;
- Figur 4: eine schematische Blockdarstellung eines Kraftstoffeinspritzsystems für eine Brennkraftmaschine mit einem Hochdruckspeicher nach dem Stand der Technik.

Zunächst soll anhand der Figur 4 ein Kraftstoffeinspritzsystem für eine Brennkraftmaschine mit einem von einer Hochdruckpumpe mit Kraftstoff beaufschlagten Hochdruckspeicher (Common-Rail-System) beschrieben werden. Ein solches Kraftstoffeinspritzsystem, wie es insbesondere für einen großvolumigen Dieselmotor Anwendung findet, enthält eine Hochdruckpumpe 1, welche Kraftstoff aus einem Kraftstoffvorrat 2 zu einem Hochdruckspeicher 3 fördert. Der Hochdruckspeicher 3 ist in einer die Hochdruckpumpe 1 mit Kraftstoffinjektoren 5 verbindenden Kraftstoffhochdruckleitung 4 enthalten und arbeitet nach Art eines ölelastischen Hochdruckspeichers. Die Kraftstoffinjektoren 5 sind dazu vorgesehen, während eines nach Einspritzbeginn, Einspritzende und Einspritzverlauf genau definierten Einspritzvorgangs Kraftstoff in den Brennraum der Brennkraftmaschine einzuspritzen und werden durch eine in der Figur nicht gezeigte Steuereinheit in Abhängigkeit vom Betriebszustand der Brennkraftmaschine, insbesondere Drehzahl, Belastung, Temperatur und anderen Parametern gesteuert. Jeder Kraftstoffinjektor 5 enthält eine Einspritzdüse 7, die über einen in den Kraftstoffinjektoren 5 vorgesehenen Kraftstoffkanal 6 mit dem einzuspritzenden Kraftstoff beaufschlagt wird. Die Steuerung des Kraftstoffinjektors 5 erfolgt über ein Steuerventil 9, welches als an sich im Stande der Technik bekanntes 3/2-Wegeventil oder als 2/2-Wege-Servoventil ausgebildet ist. Zur Rückführung von über die Kraftstoffhochdruckleitung 4 gefördertem, jedoch von den Kraftstoffinjektoren 5 nicht eingespritztem Kraftstoff in Form etwa von Steuermengen ist eine Kraftstoffrücklaufleitung 11 vorgesehen, welche jeweils an einen entsprechenden Anschluss eines jeden der Kraftstoffinjektoren 5 angeschlossen ist. Weiterhin ist mit jedem Kraftstoffinjektor 5 eine Leckageleitung 12 verbunden, welche zur Rückführung von Leckagemengen dient, wie z. B. bei Leitungsbruch und nicht funktionstüchtigen Hochdruck-Dichtstellen. Bei einem herkömmlichen Kraftstoffeinspritzsystem, wie es in Figur 4 gezeigt ist, sind die Kraftstoffrücklaufleitung 11 und die Leckageleitung 12 jeweils als eigenständige Leitungen vorgesehen.

Figur 1 zeigt eine schematische Blockdarstellung eines Kraftstoffeinspritzsystems mit einem von einer Hochdruckpumpe beaufschlagten Hochdruckspeicher (Common-Rail-System) nach einem Ausführungsbeispiel der vorliegenden Erfindung. Wie bei dem in Figur 4 beschriebenen herkömmlichen Kraftstoffeinspritzsystem ist eine Hochdruckpumpe 1 vorgesehen, welche Kraftstoff aus einem Kraftstoffvorrat 2 zu einem Hochdruckspeicher 3 fördert, der nach Art eines ölelastischen Hochdruckspeichers arbeitet und in einer die Hochdruckpumpe 1 mit Kraftstoffinjektoren 5 zum Einspritzen des Kraftstoffs in den Brennraum der Brennkraftmaschine vorgesehenen Kraftstoffhochdruckleitung 4 enthalten ist. Die Kraftstoffinjektoren 5 enthalten wiederum jeweils eine Einspritzdüse 7, die über einen Kraftstoffkanal 6 mit dem im Hochdruckspeicher 3 vorgehaltenen einzuspritzenden Kraftstoff beaufschlagt wird, wobei die Steuerung der Einspritzung durch ein im Kraftstoffinjektor 5 vorgesehenes Steuerventil 9 gesteuert wird.

Erfindungsgemäß sind eine Kraftstoffrücklaufleitung 11 zur Rückführung von durch die Kraftstoffinjektoren 5 nicht eingespritzten Kraftstoffmengen und eine Leckageleitung 12 zur Rückführung von an den Kraftstoffinjektoren 5 anfallenden Leckagemengen zusammen mit der den Hochdruckspeicher 3 enthaltenden Kraftstoffhochdruckleitung 4 in einer gemeinsamen Kraftstoffleitung 13 zusammengefasst, wie durch die in Figur 1 gestrichelten Umfangslinien dargestellt. Allgemein ausgedrückt sind die Kraftstoffhochdruckleitung 4, die Kraftstoffrücklaufleitung 11 und die Leckageleitung 12 durch in der gemeinsamen Kraftstoffleitung 13 vorgesehene getrennte Strömungsquerschnitte gebildet. Der Aufbau der gemeinsamen Kraftstoffleitung 13 soll später näher beschrieben werden.

Figur 2 zeigt einen etwas schematisierten Längsschnitt durch einen Kraftstoffinjektor, wie er bei dem beschriebenen Ausführungsbeispiel des erfindungsgemäßen Kraftstoffeinspritzsystems Verwendung findet. Der insgesamt mit dem Bezugszeichen 5 versehene Kraftstoffinjektor umfasst ein Injektorgehäuse 10, in welchem eine Düsennadel 18 in einer in dem Injektorgehäuse 10 ausgebildeten Führungshülse 25 längsverschieblich gelagert ist. Die Spitze der Düsennadel 18 wirkt mit einer am unteren Ende des Injektorgehäuses 10 ausgebildeten Einspritzdüse 7 im Sinne eines Öffnens und Schließens eines Einspritzöffnungsquerschnitts zusammen. In dem Injektorgehäuse 10 ist ein Hochdruckkanal 19 ausgebildet, welcher von einem seitlich an dem Kraftstoffinjektor 5 angeordneten Hochdruckanschluss 26 zu einem die Düsennadel 18 umgebenden Düsenvorraum 22 führt. Über den Hochdruckkanal 19 wird der einzuspritzende Kraftstoff von der in Figur 1 gezeigten Kraftstoffhochdruckleitung 4 unter hohem Druck dem Düsenraum 22 zugeführt. Die Steuerung des Kraftstoffinjektors 5 erfolgt mittels eines am rückwärtigen Ende desselben angeordneten Solenoids 15, welches mit einem durch einen Schließkörper 16 und einen Ventilkörper 17 gebildeten Steuerventil zusammenwirkt. Durch das Steuerventil 16, 17 wird ein Steuerraum 24 wahlweise mit unter hohem Druck zugeführtem Kraftstoff beaufschlagt bzw. druckentlastet, der an der Rückseite einer auf die Düsennadel 18 einwirkenden Nadelstelze 23 ausgebildet ist. Zur Abführung der am Steuerventil 16, 17 auftretenden Steuermengen ist ein Rücklaufkanal 21 vorgesehen. Ein Leckagekanal 20 dient dazu, in dem Kraftstoffinjektor 5 anfallende Leckagemengen abzuführen. Insoweit entspricht der Aufbau des in Figur 2 gezeigten Kraftstoffinjektors 5 einem Kraftstoffinjektor, wie er von der Anmelderin derzeit eingesetzt wird.

Gemäß dem dargestellten Ausführungsbeispiel der Erfindung ist es vorgesehen, dass der Hochdruckanschluss 26, welcher dem Anschluss der in Figur 1 dargestellten Kraftstoffhochdruckleitung 4 dient, als ein gemeinsamer Anschluss ausgebildet ist, welcher zusätzlich zu einer Hochdruckkanalmündung 19a zum Anschluss der Kraftstoffhochdruckleitung 4 eine Leckagekanalmündung 20a zum Anschluss der in Figur 1 dargestellten Leckageleitung 12 und eine Rücklaufkanalmündung 21a zum Anschluss der in Figur 1 gezeigten Kraftstoffrücklaufleitung 11 aufweist. Die Hochdruckkanalmündung 19a zum Anschluss der Kraftstoffhochdruckleitung 4 ist an der Stirnseite des gemeinsamen Hochdruckanschlusses 26 zentral angeordnet vorgesehen, die Leckagekanalmündung 20a zum Anschluss der Leckageleitung 12 und die Rücklaufkanalmündung 21a zum Anschluss der Rücklaufleitung 11, Rücklaufanschluss 27, sind in axialer Richtung voneinander beabstandet am Umfang des gemeinsamen Hochdruckanschlusses 26 vorgesehen. Die genannten Mündungen 19a, 20a, 21a von Hochdruckkanal, Leckagekanal und Rücklaufkanal sind jeweils durch zugeordnete Dichtungselemente abgedichtet und voneinander getrennt.

Der Aufbau der gemeinsamen Kraftstoffleitung 13 und die Art und Weise von deren Anschluss an dem gemeinsamen Hochdruckanschluss 26 des Kraftstoffinjektors 5 soll nun im einzelnen anhand der Figuren 3a) und b) in Verbindung mit Figur 2 erläutert werden. Wie Figur 3b) zeigt, ist die gemeinsame Kraftstoffleitung 13 (vergleiche Figur 1) durch drei koaxial angeordnete, einander umgebende Leitungsrohre 30, 31, 32 gebildet. Von diesen bildet das innere Leitungsrohr 30 die Kraftstoffhochdruckleitung 4. Das innere Leitungsrohr 30 ist von einem inneren und einem äußeren Mantelrohr 31, 32 umgeben, welche jeweils einen Strömungsquerschnitt 31a, 32a einschließen und die Kraftstoffleitung 11 und die Leckageleitung 12 bilden (vergleiche Figur 1). Das die Kraftstoffhochdruckleitung 30 umgebende innere Mantelrohr 31 bildet die Leckageleitung 12, das das innere Mantelrohr 31 umgebende äußere Mantelrohr 32 bildet die Kraftstoffrücklaufleitung 11. Die Mantelrohre 31, 32 sind an ihrer inneren Oberfläche mit in Längsrichtung verlaufenden Kanälen 31a, 32a versehen, welche jeweils die Strömungsquerschnitte für die Kraftstoffrückleitung 11 und die Leckageleitung 12 bilden. Zwischen diesen die Strömungsquerschnitte bildenden Kanälen 31a, 32a sind Stege 31b, 32b ausgebildet, welche am Außenumfang des von dem betreffenden Mantelrohr 31, 32 umgebenden jeweils innenliegendenden Rohr anliegen, also die Stege 31b des inneren Mantelrohrs 31 am Außenumfang des Hochdruckrohrs 30 und die Stege 32b des äußeren Mantelrohrs 32 am Außenumfang des inneren Mantelrohrs 31.

Wie Figur 3a) zeigt, ist am injektorseitigen Ende der durch die drei Rohre 30, 31, 32 gebildeten gemeinsamen Kraftstoffleitung ein insgesamt mit dem Bezugszeichen 28 versehenes Anschlusselement vorgesehen, welches eine Verbindung zwischen den Strömungsquerschnitten 30a des Hochdruckrohrs 30, 31a des die Leckageleitung 12 bildenden inneren Mantelrohrs 31 und 32a des die Rücklaufleitung bildenden äußeren Mantelrohrs 32 mit den am gemeinsamen Hochdruckanschluss 26 ausgebildeten zugeordneten Mündungen 19a, 20a bzw. 21a von Hochdruckkanal, Leckagekanal bzw. Rücklaufkanal herstellt. Wie zu sehen ist, ist am Ende des zentralen Hochdruckrohrs 30 ein Dichtungskonus 37 ausgebildet, welcher mit einem an der Stirnseite des gemeinsamen Hochdruckanschlusses 26 ausgebildeten Dichtungselement in Form eines Dichtungskonus 37 zusammenwirkt, wie es an sich auf dem Gebiet der Kraftstoffinjektoren üblich ist. Die am Umfang des gemeinsamen Hochdruckanschlusses 26 ausgebildeten Mündungen 21a des Rücklaufkanals 21 und 20a des Leckagekanals 20 sind jeweils durch Dichtungselemente 34, 35, 36 in Form von O-Ringen abgedichtet und voneinander getrennt. Eine Überschraubhülse 38, welche ein wesentliches Teil des Anschlusselements 28 ist, enthält Verbindungskanäle 39 und 40, von denen ein innenliegender Verbindungskanal 39 eine Verbindung mit dem Strömungsquerschnitt 31a des inneren Mantelrohrs 31 herstellt und von denen ein äußerer Verbindungskanal 40 eine Verbindung mit dem Strömungsquerschnitt 32a des äußeren Mantelrohrs 32 herstellt. Die Verbindungskanäle 39 und 40 münden jeweils in der Nähe der Mündungen 20a und 21a von Leckagekanal und Rücklaufkanal und die Dichtungselemente 33, 34, 35 wirken mit der inneren Umfangsfläche der Überschraubhülse 38 so zusammen, dass vom Verbindungskanal 40 ein Strömungsweg zur Rücklaufkanalmündung 21a und vom Verbindungskanal 39 ein Strömungsweg zur Leckagekanalmündung 20a geschaffen wird.

### Bezugszeichenliste

- 1: Hochdruckpumpe
- 2: Kraftstoffvorrat
- 3: Hochdruckspeicher
- 4: Kraftstoffhochdruckleitung
- 5: Kraftstoffinjektor
- 6: Kraftstoffkanal
- 7: Einspritzdüse
- 9: Steuerventil
- 10: Injektorgehäuse
- 11: Kraftstoffrücklaufleitung
- 12: Leckageleitung
- 13: gemeinsame Kraftstoffleitung
- 15: Solenoid
- 16: Schließkörper des Steuerventils
- 17: Ventilkörper
- 18: Düsennadel
- 19: Hochdruckkanal
- 19a: Hochdruckkanalmündung
- 20: Leckagekanal
- 20a: Leckagekanalmündung
- 21: Rücklaufkanal
- 21a: Rücklaufkanalmündung
- 22: Düsenvorraum
- 23: Nadelstelze
- 24: Steuerraum
- 25: Hülse
- 26: Hochdruckanschluss
- 27: Rücklaufanschluss
- 28: Anschlusselement
- 30: Hochdruckrohr
- 31: inneres Mantelrohr
- 32: äußeres Mantelrohr
- 30a: Kanal
- 31a: Kanäle
- 32a: Kanäle
- 31b: Stege
- 32b: Stege
- 33: Dichtungselement
- 34: Dichtungselement
- 35: Dichtungselement
- 36: Dichtungselement
- 37: Dichtungskonus
- 38: Überschraubhülse
- 39: Verbindungskanal
- 40: Verbindungskanal

## Patentansprüche

1. Kraftstoffeinspritzsystem für eine Brennkraftmaschine, mit einer Hochdruckpumpe (1) zur Förderung des Kraftstoffs aus einem Kraftstoffvorrat (2), mit Kraftstoffinjektoren (5) zum Einspritzen des Kraftstoffs in den Brennraum der Brennkraftmaschine, mit einer Kraftstoffhochdruckleitung (4), welche die Hochdruckpumpe (1) mit den Kraftstoffinjektoren (5) verbindet und einen Hochdruckspeicher (3) zum Verhalten des von der Hochdruckpumpe (1) unter hohem Druck geförderten einzuspritzenden Kraftstoffs enthält, mit einer Kraftstoffrücklaufleitung (11) zur Rückführung von durch die Kraftstoffinjektoren (5) nicht eingespritztem Kraftstoff und mit einer Leckageleitung (12) zur Rückführung von an den Kraftstoffinjektoren (5) anfallenden Leckagemengen, welche die Kraftstoffhochdruckleitung (4) umgibt, **dadurch gekennzeichnet, dass** ein Anschlusselement (28) zur Verbindung einer gemeinsamen Kraftstoffleitung (13) mit dem Kraftstoffinjektor (5) vorgesehen wird, wobei die Kraftstoffhochdruckleitung (4), die Kraftstoffrücklaufleltung (11) und die Leckageleitung (12) in der gemeinsamen Kraftstoffleitung (13) mit jeweils voneinander durch Wandungen (30, 31, 32) getrennten Strömungsquerschnitten (30a, 31a, 32a) für jede der Leitungen zusammengefasst werden, und das Anschlusselement (28) eine Überschraubhülse (38), einen innenliegenden Verbindungskanal (39) und einen äußeren Verbindungskanel (40) aufweist.

2. Kraftstoffeinspritzsystem nach Anspruch 1, **dadurch gekennzeichnet, dass** mittels des innenliegenden Verbindungskanals (39) eine Verbindung von der Leckageleitung (12) zu einer Leckagekanalmündung (20a) des Kraftstoffinjektors (5) hergestellt wird.

3. Kraftstoffeinspritzsystem nach Anspruch 1, **dadurch gekennzeichnet, dass** mittels des äußeren Verbindungskanals (40) eine Verbindung von der Kraftstoffrücklaufleitung (11) zu einer Rücklaufkanalmündung (21a) des Kraftstoffinjektors (5) hergestellt wird.

4. Kraftstoffeinspritzsystem nach den Ansprüchen 2 und 3, **dadurch gekennzeichnet, dass** die Kraftstoffinjektoren (5) des Einspritzsystems jeweils einen Hochdruckanschluss (26) aufweisen, in dem eine Hochdruckkanalmündung (19a) zum Anschluss der Kraftstoffhochdruckleitung (4), die Leckagekanalmündung (20a) und die Rücklaufkanalmündung (21a) gemeinsam angeordnet werden.

5. Kraftstoffeinspritzsystem nach Anspruch 4, **dadurch gekennzeichnet, dass** beim Hochdruckanschluss (26) an seiner Stirnseite die Hochdruckkanalmündung (19a) zentral angeordnete wird, und an seinem Umfang in axialer Richtung voneinander beabstandet die Leckagekanalmündung (20a) und die Rücklaufkanalmündung (21a) angeordnet werden, wobei die einzelnen Mündungen (19a,20a,21a) jeweils durch Dichtungselemente (33,34,35,36) abgedichtet und von den anderen Mündungen (19a,20a,21a) getrennt sind.

6. Kraftstoffeinspritzsystem nach Anspruch 5, **dadurch gekennzeichnet, daß** das Dichtungselement (33) der Hochdruckkanalmündung (19a) durch eine mit einem am Ende der Kraftstoffhochdruckleitung (4) ausgebildeten Dichtungskonus (37) zusammenwirkende Konusdichtung gebildet wird und dass die die Leckagekanalmündung (20a) und die Rücklaufkanalmündung (21a) abdichtenden Dichtungselemente (34,35,36) durch O-Ringe gebildet werden.

7. Kraftstoffeinspritzsystem nach Anspruch 1, **dadurch gekennzeichnet, dass** die Kraftstoffhochdruckleitung (4) koaxial von einem inneren und einem äußeren Mantelrohr (31,32) umgeben wird, welche jeweils voneinander durch Wandungen getrennten Strömungsquerschnitten (31a,32a) einschließen und die Kraftstoffrücklaufleitung (11) und die Leckageleitung (12) bilden.

8. Kraftstoffeinspritzsystem nach Anspruch 7, **dadurch gekennzeichnet, dass** die Mantelrohre (31,32) an ihrer inneren Oberfläche mit in Längsrichtung verlaufenden, die Strömungsquerschnitte von der Kraftstoffrückleitung (11) bzw. Leckageleitung (12) bildenden Kanälen (32a,31a) versehen werden.

9. Kraftstoffeinspritzsystem nach Anspruch 8, **dadurch gekennzeichnet, dass** die Mantelrohre (31,32) an ihrer inneren Oberfläche zwischen den die Strömungsquerschnitte von Kraftstoffrückleitung (11) bzw. Leckageleitung (12) bildenden Kanälen (31a,32a) Stege (31b,32b) aufweisen, welche am Außenumfang der von dem betreffenden Mantelrohr (31,32) umgebenen jeweiligen innen liegenden Leitung anliegen.

## Claims

1. Fuel injection system for an internal combustion engine, with a high-pressure pump (1) for conveying the fuel out of a fuel storage tank (2), with fuel injectors (5) for injecting the fuel into the combustion space of the internal combustion engine, with a high-pressure fuel line (4) which connects the high-pressure pump (1) to the fuel injectors (5) and contains a high-pressure accumulator (3) for reserving the fuel to be injected which is conveyed under high pressure by the high-pressure pump (1), with a fuel return line (11) for the return of fuel not injected by the fuel injectors (5), and with a leakage line (12) for the return of leakage quantities occurring at the fuel injectors (5), the said leakage line surrounding the high-pressure fuel line (4), **characterized in that** a connection element (28) for connecting a common fuel line (13) to the fuel injector (5) is provided, the high-pressure fuel line (4), the fuel return line (11) and the leakage line (12) being combined in a common fuel line (13), in each case with, for each of the lines, flow cross sections (30a, 31a, 32a) separated from one another by walls (30, 31, 32), and the connection element (28) having a screw-over sleeve (38), an inner connecting duct (39) and an outer connecting duct (40).

2. Fuel injection system according to Claim 1, **characterized in that** a connection from the leakage line (12) to a leakage-duct issue (20a) of the fuel injector (5) is made by means of the inner connecting duct (39).

3. Fuel injection system according to Claim 1, **characterized in that** a connection from the fuel return line (11) to a return-duct issue (21a) of the fuel injector (5) is made by means of the outer connecting duct (40).

4. Fuel injection system according to Claims 2 and 3, **characterized in that** the fuel injectors (5) of the injection system each have a high-pressure connection (26), in which a high-pressure duct issue (19a) for the connection of the high-pressure fuel line (4), the leakage-duct issue (20a) and the return-duct issue (21a) are jointly arranged.

5. Fuel injection system according to Claim 4, **characterized in that**, in the case of the high-pressure connection (26), the high-pressure duct issue (19a) is arranged centrally on its end face, and the leakage-duct issue (20a) and the return-duct issue (21a) are arranged, spaced apart from one another in the axial direction, on the circumference of the said high-pressure connection, the individual issues (19a, 20a, 21a) in each case being sealed off and separated from the other issues (19a, 20a, 21a) by means of sealing elements (33, 34, 35, 36).

6. Fuel injection system according to Claim 5, **characterized in that** the sealing element (33) of the high-pressure duct issue (19a) is formed by a cone seal cooperating with a sealing cone (37) formed at the end of the high-pressure fuel line (4), and **in that** the sealing elements (34, 35, 36) sealing off the leakage-duct issue (20a) and the return-duct issue (21a) are formed by O-rings.

7. Fuel injection system according to Claim 1, **characterized in that** the high-pressure fuel line (4) is surrounded coaxially by an inner and an outer casing tube (31, 32) which in each case enclose flow cross sections (31a, 32a) separated from one another by walls and which form the fuel return line (11) and the leakage line (12).

8. Fuel injection system according to Claim 7, **characterized in that** the casing tubes (31,32) are provided on their inner surface with ducts (32a, 31a) running in the longitudinal direction and forming the flow cross sections of the fuel return line (11) and of the leakage line (12) respectively.

9. Fuel injection system according to Claim 8, **characterized in that** the casing tubes (31, 32) have on their inner surface, between the ducts (31a, 32a) forming the flow cross sections of the fuel return line (11) and of the leakage line (12) respectively, webs (31b, 32b) which bear against the outer circumference of the in each case inner line surrounded by the respective casing tube (31, 32).

## Revendications

1. Système d'injection de carburant pour un moteur à combustion interne, avec une pompe haute pression (1) servant à l'alimentation en carburant à partir d'un réservoir à carburant (2), avec des injecteurs de carburant (5) servant à l'injection du carburant dans la chambre de combustion du moteur à combustion interne, avec une conduite de carburant haute pression (4) qui relie la pompe haute pression (1) aux injecteurs de carburant (5) et qui comprend un accumulateur haute pression (3) servant à accumuler du carburant à injecter, amené sous haute pression par la pompe haute pression (1), avec une conduite de retour du carburant (11) servant au retour du carburant non injecté par les injecteurs de carburant (5) et avec une conduite de fuite (12) servant au retour des éventuels volumes de fuite au niveau des injecteurs de carburant (5), laquelle conduite entoure la conduite de carburant haute pression (4), **caractérisé en ce qu'**un élément de raccordement (28) est prévu pour la liaison d'une conduite de carburant commune (13) à l'injecteur de carburant (5), la conduite de carburant haute pression (4), la conduite de retour du carburant (11) et la conduite de fuite (12) étant rassemblées dans la conduite de carburant commune (13) avec des sections transversales d'écoulement (30a, 31a, 32a) séparées l'une de l'autre par des parois (30, 31, 32) pour chacune des conduites et l'élément de raccordement (28) présentant un manchon fileté de raccordement (38), un canal de liaison interne (39) et un canal de liaison extérieur (40).

2. Système d'injection de carburant selon la revendication 1, **caractérisé en ce qu'**au moyen du canal de liaison interne (39), une liaison est établie entre la conduite de fuite (12) et une embouchure de canal de fuite (20a) de l'injecteur de carburant (5).

3. Système d'injection de carburant selon la revendication 1, **caractérisé en ce qu'**au moyen du canal de liaison extérieur (40), une liaison est établie entre la conduite de retour du carburant (11) et une embouchure de canal de retour (21a) de l'injecteur de carburant (5).

4. Système d'injection de carburant selon les revendications 2 et 3, **caractérisé en ce que** les injecteurs de carburant (5) du système d'injection présentent chacun un raccord haute pression (26) dans lequel une embouchure de canal haute pression (19a) servant au raccordement de la conduite de carburant haute pression (4), l'embouchure de canal de fuite (20a) et l'embouchure de canal de retour (21a) sont disposées en commun.

5. Système d'injection de carburant selon la revendication 4, **caractérisé en ce que**, sur le raccord haute pression (26), l'embouchure de canal haute pression (19a) est disposée centralement sur sa face frontale et **en ce que** l'embouchure de canal de fuite (20a) et l'embouchure de canal de retour (21a) sont disposées sur sa périphérie, écartées l'une de l'autre dans le sens axial, les différentes embouchures (19a, 20a, 21a) étant chacune rendues étanches par des éléments d'étanchéité (33, 34, 35, 36) et étant séparées des autres embouchures (19a, 20a, 21a).

6. Système d'injection de carburant selon la revendication 5, **caractérisé en ce que** l'élément d'étanchéité (33) de l'embouchure de canal haute pression (19a) est formé par un joint conique agissant conjointement avec un cône d'étanchéité (37) réalisé à l'extrémité de la conduite de carburant haute pression (4) et **en ce que** les éléments d'étanchéité (34, 35, 36) rendant étanches l'embouchure de canal de fuite (20a) et l'embouchure de canal de retour (21a) sont constitués par des joints toriques.

7. Système d'injection de carburant selon la revendication 1, **caractérisé en ce que** la conduite de carburant haute pression (4) est entourée, de manière coaxiale, par un tuyau-enveloppe intérieur (31) et un tuyau-enveloppe extérieur (32), lesquels comprennent des sections transversales d'écoulement (31a, 32a) séparées les unes des autres par des parois et forment la conduite de retour du carburant (11) et la conduite de fuite (12).

8. Système d'injection de carburant selon la revendication 7, **caractérisé en ce que** les tuyaux-enveloppes (31, 32) sont munis, sur leur surface intérieure, de canaux (32a, 31a) s'étendant dans le sens longitudinal et formant les sections transversales d'écoulement de la conduite de retour du carburant (11) ou selon le cas de la conduite de fuite (12).

9. Système d'injection de carburant selon la revendication 8, **caractérisé en ce que**, sur leur surface intérieure, les tuyaux-enveloppes (31, 32) présentent, entre les canaux (31a, 32a) formant les sections transversales d'écoulement de la conduite de retour du carburant (11) ou selon le cas de la conduite de fuite (12), des nervures (31b, 32b) qui sont jointives au périmètre extérieur de la conduite interne respective entourée par le tuyau-enveloppe correspondant (31, 32).
